# EUROPÄISCHE PATENTSCHRIFT

(11) **EP 2 386 363 B1**
(45) Veröffentlichungstag und Bekanntmachung des Hinweises auf die Patenterteilung: **27.06.2018**
(21) Anmeldenummer: 10016093.6
(22) Anmeldetag: 27.12.2010
(51) Int. Cl.: B05C 11/10, B05C 5/00, B05C 5/02

(54) **Leimdüse mit Partikelfänger**
Paste nozzle with particle trap
Douille de colle dotée d'un récepteur de particules

(30) Priorität: 12.05.2010 DE 102010020407
(43) Veröffentlichungstag der Anmeldung: 16.11.2011
(73) Patentinhaber: Baumer hhs GmbH, 47829 Krefeld (DE)
(72) Erfinder: Vietze, Oliver, 8500 Frauenfeld (CH); Tarraf, Dr. Amer, 8280 Kreuzlingen (CH)
(74) Vertreter: Strauss, Steffen

(56) Entgegenhaltungen:
- EP-A2- 1 693 117
- CH-A- 540 066
- US-A- 5 324 359

## Beschreibung

### Beschreibung der Erfindung

Die vorliegende Erfindung betrifft ein Dosiersystem für Leim oder allgemein für Klebstoffe und ein Verfahren zum Dosieren von Klebstoffen.

### Hintergrund der Erfindung

Leim- oder allgemein Klebstoffauftragssysteme finden Ihre Anwendung unter anderem in der Verpackungsindustrie. Beispielhafte Anwendungsgebiete stellen die Faltschachtelproduktion, die Bogenverarbeitung (zum Beispiel Briefumschläge, Versandtaschen etc.) und/oder das Falzkleben, beispielsweise bei der Verarbeitung von Wellpappen dar.

Bekannte Leimauftragssysteme basieren auf Dosierventilen, wie sie beispielsweise in der DE 41 13 445 C2 beschrieben sind. Die Dosierventile verfügen im Allgemeinen über einen Dosierkolben, der Bestandteil eines Elektromagneten ist und durch den der Dosierkolben nach oben bewegt werden kann. Die Abwärtsbewegung erfolgt im Allgemeinen durch eine Druckfeder. In einem nicht eingeschalteten Zustand des Magneten liegt der Dosierkolben durch den vorhandenen Federdruck auf dem Ventilkörper, im Detail auf der Düse, auf: Das Ventil ist geschlossen. Es wird kein Klebstoff appliziert. In einem eingeschalteten Zustand des Magneten wird die Federkraft überwunden und der Dosierkolben von dem Ventilkörper abgehoben: Das Ventil ist geöffnet. Der Klebstoff wird appliziert.

Ziel ist hierbei ein möglichst präzises Kleben, insbesondere sowohl hinsichtlich der Positionierung des Klebstoffs als auch hinsichtlich der applizierten Menge des Klebstoffs. Ein präzises Kleben erfordert zusätzlich das Vermindern von Verschmutzungen, insbesondere im Bereich des applizierten Klebestoffs und/oder an der Dosierdüsenöffnung. Die Viskosität des Klebstoffs stellt hierbei einen sehr wichtigen Parameter dar. Eigenschaften, wie Verlauf und/oder Schichtdicke beim ausgehärteten Klebstoff als auch auftretende Verschmutzungen durch Partikel, werden wesentlich von der Viskosität des Klebstoffs und der Dynamik der Bewegung der mechanischen Teile beim Öffnen und Schließen der Düse beeinflusst.

In den bekannten Systemen wird die Viskosität in einem mit dem Dosierventil verbundenen Vorratsbehälter ermittelt. Im Allgemeinen wird hierbei das Prinzip eines aus dem Stand der Technik bekannten Rotationsviskosimeters verwendet. Dabei wird das Drehmoment gemessen, das von einem mit konstanter Geschwindigkeit rotierenden Zylinder durch die im Zwischenraum befindliche, insbesondere auch für nichtnewtonsche, Flüssigkeit auf einen zweiten, koaxialen Zylinder übertragen wird.

Auftretende Temperatur- und/oder Druckänderungen, wie zum Beispiel in der Verbindung zur Dosiervorrichtung und/oder innerhalb der Dosiervorrichtung, die zu einer Änderung der Viskosität führen, können hierbei nicht erfasst werden. Eine nicht ausreichend definierte Viskosität des Klebstoffs beim Auftragen des Klebstoffs resultiert im Allgemeinen in eine nicht ausreichend dosierte Klebstoffmenge an der Düsenöffnung, so dass zum Beispiel auch die Klebenaht nicht ausreichend definiert ist und/oder Verschmutzungen durch generierte Partikel auftreten. Die Partikel werden beim Dosieren bzw. Auftragen des Klebstoffs generiert. Die Partikel werden insbesondere durch das Öffnen und Schließen des Dosierkolbens verursacht. Sie sind sozusagen "Reste" des Klebstoffs, die sich beim Öffnen und Schließen noch in dem Raum zwischen dem Dosierkolben und dem Ventilkörper befinden und beim Schließvorgang weggeschleudert werden oder wegspritzen.

Aus der EP 16 931 17 A2, welche den Oberbegriff von Anspruch 8 offenbart, ist eine Vorrichtung zum temperaturgesteuertem Materialauftrag bekannt. Die Vorrichtung umfasst hierzu eine temperaturgesteuerte Einheit, die mit einem Materialeintrittskanal verbunden ist. Die temperaturgesteuerte Einheit umfasst wiederum eine Wirbeldüse, welche kalte und heiße Gasströme von einer Gasdruckversorgung bereitstellt.

Aus der CH 54 00 66 A ist ein Verfahren zum Beschichten eines Gegenstandes mit einem pulverförmigen Kunststoffmaterial auf elektrostatischem Wege bekannt. In diesem Verfahren werden Kunststoff-Pulverpartikel während oder vor dem Aufbringen auf den Gegenstand mit einer zur Bildung von intermolekularen Bindungen zwischen den Partikeln befähigten Oberflächenschicht versehen.

### Allgemeine Beschreibung der Erfindung

Vor dem Hintergrund liegt der Erfindung die Aufgabe zugrunde, eine Dosierung für fließfähige Materialien bereitzustellen, welche die Nachteile des Standes der Technik zumindest vermindert.

Insbesondere soll es möglich sein, eine potentielle Verunreinigung oder eine nachteilige Beeinflussung im Allgemeinen durch die generierten Partikel zumindest zu reduzieren.

Dabei soll es insbesondere möglich sein, die Erfindung in bereits bestehende Dosierungskonzepte integrieren zu können bzw. die bekannten Dosierungskonzepte erweitern zu können.

Gelöst werden die Aufgaben durch ein Dosierungssystem für ein fließfähigen Material und ein Verfahren zum Dosieren eines fließfähigen Materials gemäß den unabhängigen Ansprüchen.

Vorteilhafte Ausführungsformen sind Gegenstand der jeweiligen Unteransprüche.

Die Erfindung sieht zunächst ein Verfahren vor zum Dosieren und/oder Auftragen eines Klebstoffs, umfassend die Verfahrensschritte
- Bereitstellen eines fließfähigen Klebstoffs für eine Dosiervorrichtung,
- Beaufschlagen des fließfähigen Klebstoffes mit einem Druck,
- Dosieren des bereitgestellten Klebstoffs an einem Austrittskanal der Dosiervorrichtung durch ein Öffnen und Schließen einer Verschlusseinrichtung für den Austrittskanal und
- Anlegen einer elektrischen Spannung zwischen dem Ausgang des Austrittskanals und einem Bauteil am Ausgang des Austrittskanals, insbesondere so dass das Bauteil elektrostatisch geladen ist, so dass
- beim Dosieren generierte Partikel des Klebstoffs durch das elektrostatisch geladene Bauteil angezogen und aufgefangen werden und/oder durch das anlegte elektrische Feld auf das Bauteil oder das elektrostatisch geladene Bauteil geführt und vorzugsweise dort aufgefangen werden, wobei das Bauteil als ein Kragen ausgebildet ist, welcher an der Dosiervorrichtung vorzugsweise entfernbar, befestigt ist. Das Verfahren kann auch beschrieben werden durch ein Verfahren zum Dosieren eines fließfähigen Materials, insbesondere zum Auftragen eines Klebstoffs, umfassend die Verfahrensschritte
- Bereitstellen eines fließfähigen Materials, insbesondere Klebstoffes, für eine Dosiervorrichtung, vorzugsweise in einer Dosiervorrichtung,
- Beaufschlagen des fließfähigen Materials, insbesondere Klebstoffes, mit einem Druck,
- Dosieren des bereitgestellten fließfähigen Materials, insbesondere Klebstoffs, an einem Austrittskanal der Dosiervorrichtung durch ein abwechselndes Öffnen und/oder Schließen einer Verschlusseinrichtung für den Austrittskanal und
- Bereitstellen einer Partikelauffangvorrichtung, insbesondere eines elektrostatisch geladenes Bauteil, als ein am Ausgang des Austrittskanals, so dass beim Dosieren generierte Partikel des fließfähigen Materials, insbesondere Klebstoffs, durch die Partikelauffangvorrichtung, dem elektrostatisch geladenen Bauteil, auffangbar sind.

Insbesondere wird eine elektrische Spannung zwischen dem Ausgang des Austrittskanals und einem Bauteil am Ausgang des Austrittskanals angelegt, so dass
- beim Dosieren generierte Partikel des Materials, vorzugsweise des Klebstoffs, durch die Partikelauffangvorrichtung, insbesondere das elektrostatisch geladene Bauteil, angezogen und aufgefangen werden.

Zudem liegt im Rahmen der Erfindung auch eine Klebstoffauftragvorrichtung oder ein Dosiersystem zum Auftragen eines fließfähigen Materials, insbesondere Klebstoffs, mit zumindest einer Dosiervorrichtung umfassend
- eine Kammer mit einem Austrittskanal zum Bereitstellen des fließfähigen Materials, insbesondere Klebstoffs, und
- eine Verschlusseinrichtung für den Austrittskanal, so dass das bereitgestellte fließfähige Material, insbesondere der bereitgestellte fließfähige Klebstoff, dosierbar ist und
- zumindest eine Partikelauffangvorrichtung, als ein elektrostatischer Fänger, zum Auffangen von beim Dosieren am Ausgang des Austrittskanals generierten Partikeln des fließfähigen Materials, insbesondere Klebstoffs, sowie
- eine Spannungsquelle zum Anlegen einer Spannung zwischen dem elektrostatischen Fänger und dem Ausgang des Austrittskanals.

Das erfindungsgemäße Verfahren ist insbesondere ausführbar mittels des erfindungsgemäßen Systems. Das erfindungsgemäße System ist insbesondere ausgebildet zur Ausführung des erfindungsgemäßen Verfahrens.

Die Klebstoffauftragvorrichtung kann auch als Dosiersystem zum Auftragen eines fließfähigen Materials, insbesondere eines Klebstoffs, bezeichnet werden. Sie kann nachfolgend auch so bezeichnet sein.

Das fließfähige Material ist wie gesagt oder insbesondere ein Klebstoff, der für viele Anwendungen, insbesondere auch bei der Verleimung cellulosehaltiger Werkstoffe, wie Karton, Papier und Holz allgemein auch als Leim bezeichnet wird. Im folgenden wird in der Beschreibung für den fließfähigen Klebstoff auch der Begriff eines fließfähigen Materials gebraucht. Das fließfähige Material ist als solches bei der gewählten Arbeitstemperatur oder der Umgebungstemperatur fließfähig oder es kann fließfähig gemacht werden, zum Beispiel durch eine Temperaturerhöhung und/oder ein Verdünnungsmittel. Die Dosiervorrichtung ist oder umfasst vorzugsweise ein Dosierventil. Der Ausgangskanal ist vorzugsweise als eine Düse ausgebildet. Die Verschlusseinrichtung ist vorzugsweise ein Anker oder ein Dosierkolben.

Die Partikelauffangvorrichtung ist als ein elektrostatischer Fänger ausgeführt. Der elektrostatische Fänger ist ein elektrostatisch geladenes Bauteil. Daher sind die Textpassagen, die sich auf den elektrostatischen Fänger beziehen, analog auf das elektrostatisch geladene Bauteil anwendbar. Durch das anlegte elektrische Feld ist das Bauteil ein elektrostatisch geladenes Bauteil. Eine Idee der Erfindung basiert darauf, die beim Dosieren generierten Partikel des fließfähigen Materials durch das elektrostatisch aufgeladene Bauteil auf- bzw. abzufangen.

Erfindungsgemäß erstreckt sich die Partikelauffangvorrichtung, insbesondere der elektrostatische Fänger, zumindest abschnittsweise über den Umfang des Austrittskanal.

Der elektrostatische Fänger ist, als ein Kragen ausgebildet, welcher vorzugsweise an der Dosiervorrichtung entfernbar oder lösbar befestigt ist.

In einer weiteren Ausgestaltung der Erfindung ist die Partikelauffangvorrichtung, insbesondere der elektrostatische Fänger, zumindest teilweise mit einem nicht-leitenden Material und/oder einem Textil überzogen. Das nicht-leitende Material ist beispielsweise ein glattes Plastikmaterial, wie eine Plastikfolie, an der sich die Partikel abscheiden. Eine solche Folie erlaubt eine nachfolgende Entfernung der Partikel durch ein einfaches Abstreifen oder nach erfolgter Entladung durch ein einfaches Abklopfen. Vorzugsweise ist das Textil entfernbar an der Partikelauffangvorrichtung, insbesondere dem elektrostatischen Fänger, befestigt. Das Textil kann zum Beispiel ein Vliesstoff, ein Gewebe oder ein Gewirke sein. Das Textil bietet den Vorteil, dass durch seine poröse Oberflächenstruktur die Partikel zusätzlich zu dem elektrostatischen Effekt noch "mechanisch" festgehalten oder aufgenommen werden. Die Partikelauffangvorrichtung, insbesondere der elektrostatische Fänger, kann auch zumindest abschnittsweise eine Beschichtung zum Auffangen und/oder Erhöhen des Auffangwirkung aufweisen. Dadurch können die Eigenschaften des Ab- bzw. Auffangens intensiviert werden.

In einer Ausführungsform wird die elektrische Spannung zum Fangen der Partikel zumindest in Abhängigkeit von der Viskosität des Klebstoffs und/oder einer Dosierfrequenz angepasst, vorzugsweise gesteuert und/oder geregelt. Daher ist auch die Spannungsquelle zum Anlegen der Auffangspannung in Abhängigkeit von der Viskosität des Klebstoffs und/oder einer Dosierfrequenz der Verschlusseinrichtung anpassbar, vorzugsweise regelbar und/oder steuerbar, ausgeführt. In einer Applikationspause kann die Spannungsquelle zum Beispiel derart passiv geschaltet oder abgeschaltet werden, so dass ein Energiesparmodus bereitstellbar ist. Beim Beginn der nächsten Klebstoffapplikation kann die Spannungsquelle dann wieder aktiv geschaltet werden. Das Aktivieren kann zum Beispiel mit dem Schalten der Verschlusseinrichtung aktiviert werden.

Eine zweite Idee der Erfindung basiert darauf, die Partikel in einer möglichst geringen Anzahl zu generieren. Dazu ist die Kenntnis der Viskosität wichtig. Denn im Allgemeinen ist es möglich, nicht nur eine einzige Viskosität zu verwenden, um eine ausreichende Qualität, zum Beispiel einer Klebenaht, zu erzielen. Vielmehr ist es möglich, eine Viskosität aus einem Viskositätsbereich auszuwählen, um zum Beispiel eine vergleichbare Haftung zu erzielen. Jedoch existieren in diesem Viskositätsbereich auch bevorzugte Viskositäten, bei denen die Anzahl der generierten Partikel äußerst gering ist.

Daher basiert eine Idee auch darauf, aus der ermittelten Viskosität auf die dosierte Menge, d.h. der bei gegebenem Druck auf das fließfähige Material aus der Dosiervorrichtung ausgetretenen und applizierten Menge, an fließfähige Material schließen zu können und/oder anhand der bestimmten Viskosität die applizierte Menge des fließfähigen Materials oder Klebstoffes zu regeln. Erfindungsgemäß erfolgt die Messung oder das Ermitteln der Viskosität in oder innerhalb der Dosiervorrichtung. Beispielsweise erfolgt die Messung in der Kammer der Dosiervorrichtung und/oder in dem Austrittskanal und/oder im Bereich des Austrittskanals. Die Mittel oder die Einrichtung zum Erfassen der Viskosität sind bzw. ist der Dosiervorrichtung zugeordnet. In einer ersten erfindungsgemäßen Ausgestaltung erfolgt ein Vergleichen der ermittelten Ist-Viskosität mit einer Soll-Viskosität des fließfähigen Materials. Dabei kann es vor dem Hintergrund einer einfachen Kontrolle oder Überwachung der Qualität ausreichend sein, nur die Viskosität zu bestimmen, ohne, sofern dies überhaupt erforderlich sein sollte, weitere Maßnahmen zu ergreifen.

Sofern jedoch Maßnahmen, insbesondere zur Reduzierung der generierten Partikelanzahl, ergriffen werden, erfolgt in einer ersten Ausführungsform ein Anpassen der ermittelten Viskosität oder Ist-Viskosität an eine vorgegebene Soll-Viskosität des fließfähigen Materials. Dazu sind Mittel oder ist eine Einrichtung zur Viskositätsanpassung vorgesehen. Die Mittel oder die Einrichtung zur Viskositätsanpassung können bzw. kann für die Dosierung des Klebstoffes anhand des Wertes der Viskosität verwendet werden.

Die Mittel oder Einrichtung zur Viskositätsanpassung kann bzw. können in einer ersten Ausführungsform als Mittel oder Einrichtung zur Temperaturanpassung ausgebildet sein. Zur Viskositätserniedrigung kann zum Beispiel die Temperatur, insbesondere lokal, mittels eines Heizdrahts und/oder einer Mikrowelleneinstrahlung erhöht werden. Entsprechendes gilt für eine Viskositätserhöhung, zum Beispiel durch Kühlung mittels eines Peltier-Elements.

Als Alternative und/oder Ergänzung zur Temperaturanpassung sind die Mittel zur Viskositätsanpassung ausgebildet als Mittel zum Verdünnen des fließfähigen Materials und somit zur Viskositätserniedrigung und/oder als Mittel zum Ein- oder Verdicken des fließfähigen Materials und somit zur Viskositätserhöhung. Diese werden dem fließfähigen Material zugefügt bzw. mit diesem gemischt.

Anstelle einer Verdünnung mit einem geeigneten Verdünner kann umgekehrt auch eine Verdickung vorgenommen werden, indem Verdünner, wie zum Beispiel ein Lösungsmittel, aus dem Klebstoff entfernt wird. Eine Entfernung des Verdünners ist in einfacher Weise dadurch möglich, dass mittels einer Heizeinrichtung der Klebstoff erwärmt und dabei zumindest ein Verdünner verdampft wird.

Zum Vergleichen der Ist-Viskosität mit der Soll-Viskosität und/oder zum Anpassen, insbesondere zum Steuern und/oder Regeln, der Viskosität ist die Regeleinrichtung oder ein Regelsystem vorgesehen. Das Regelsystem kann zum Beispiel als eine vorzugsweise elektronische Schaltung und/oder mittels einer Recheneinrichtung bereitgestellt werden.

In einer alternativen oder ergänzenden Ausführungsform erfolgt mittels der Regeleinrichtung oder des Regelsystems ein Anpassen des Drucks, mit dem das fließfähige Material für die und/oder in der Dosiervorrichtung bereitgestellt wird.

In einer weiteren alternativen oder ergänzenden Variante erfolgt mittels der Regeleinrichtung oder des Regelsystems ein Anpassen von Zeiten, in denen sich die Verschlusseinrichtung in einer geöffneten und/oder in einer geschlossenen Stellung befindet, zum Beispiel durch die Bestimmung der Position eines Kolbens.

Eine weitere alternative oder ergänzende Ausführungsform ist gekennzeichnet durch ein Anpassen eines Durchflussvolumens oder einer Öffnung, das bzw. die zwischen der Verschlusseinrichtung und dem Austrittskanal in einer geöffneten Stellung der Verschlusseinrichtung gebildet wird. Beispielsweise wird der Hub einer als Dosierkolben ausgebildeten Verschlusseinrichtung angepasst.

Vorzugsweise werden die genannten Größen jeweils alleine und/oder in Kombination so angepasst, dass eine störende Abweichung von einer Soll-Viskosität kompensiert wird, vorzugsweise unter anderem so kompensiert wird, dass die Anzahl oder die Menge der generierten Partikel möglichst gering ist. Die Kompensation ist insbesondere derart, dass die dosierte oder applizierte Menge des fließfähigen Materials wieder einem Sollwert entspricht.

In einer ersten Ausgestaltung der Erfindung umfasst das Ermitteln der Viskosität ein Messen der Temperatur des fließfähigen Materials, beispielsweise durch einen in dem Austrittskanal oder in der Düse angeordneten, vorzugsweise integrierten, Temperatursensor. Die Temperatur kann direkt in oder an dem fließfähigen Material gemessen werden. Sie kann aber auch indirekt über die Temperatur der Wand, die in Kontakt mit dem fließfähigen Material steht, gemessen werden. Die Erfindung ist dadurch gekennzeichnet, dass die Einrichtung oder Mittel zum Erfassen der Viskosität wenigstens einen Temperatursensor umfasst bzw. umfassen.

Vorzugsweise erfolgt ein Vergleichen der gemessenen Temperatur mit einer Temperatur-Viskositäts-Kennlinie. Dabei existiert im Allgemeinen für jedes fließfähige Material in Abhängigkeit von seinem Grad der Verdünnung oder allgemein von seiner Zusammensetzung eine individuelle Temperatur-Viskositäts-Kennlinie. Durch einen einfachen Vergleich mit einer Kennlinie, insbesondere bei Kenntnis der Zusammensetzung und/oder des Verdünnungsgrads des fließfähigen Materials, kann die Viskosität anhand der zugehörigen Kennlinie, beispielsweise mittels einer Recheneinrichtung, bestimmt werden.

Die Temperaturmessung basiert in einer ersten Variante auf einer temperaturabhängigen Ausdehnung oder Schrumpfung zumindest eines Materials. Die Temperaturmessung basiert in einer zweiten ergänzenden oder alternativen Ausführungsform auf einer Frequenzmessung. Vorzugsweise basiert die Temperaturmessung jedoch auf einer Messung des elektrischen Widerstandes, des elektrischen Stroms und/oder der elektrischen Spannung. Ein Beispiel für einen solchen Temperatursensor ist ein temperaturabhängiger elektrischer Widerstand.

In einer konkreten Ausgestaltung wird die Temperatur einer Betätigungseinrichtung, beziehungsweise des Antriebs, für die Verschlusseinrichtung, vorzugsweise über eine Messung des elektrischen Widerstandes der Betätigungseinrichtung, gemessen. Die Betätigungseinrichtung wird zum Beispiel unter Verwendung einer Spule oder eines Spulensystems bereitgestellt, mit welcher bzw. welchem magnetische Kräfte erzeugt werden, die an einem weiteren Element angreifen.

In einer anderen Ausführungsform der Erfindung wird die Viskosität über eine Messung des lokalen Drucks des fließfähigen Materials ermittelt. Dazu umfassen die Mittel oder umfasst die Einrichtung zum Erfassen der Viskosität wenigstens einen Drucksensor. Der in der Dosiervorrichtung herrschende Druck im fließenden Klebstoff ist abhängig von der Druckbeaufschlagung. Dabei besteht in einem fließenden Zustand, insbesondere wenn sich die Verschlusseinrichtung in einer Offenstellung befindet, zwischen dem Druck, der in der Dosiervorrichtung herrscht und dem beaufschlagten Druck eine Druckdifferenz. Die Druckdifferenz ist verursacht durch das aus dem Austrittskanal austretende fließfähige Material und den dadurch entstehenden Druckabfall. Der Druckabfall oder die Druckdifferenz ist abhängig ist von der Viskosität des fließfähigen Materials. Bei dieser Ausführungsform der Erfindung ist es daher zweckmäßig, den Druck dort mit einem Drucksensor zu messen, wo das fließfähige Material beim Applizieren strömt. Vorzugsweise wird daher eine Druckänderung oder der Druckabfall in dem Austrittskanal ermittelt. Gemäß einer Ausführungsform ist die Erfindung bei der Bestimmung eines Drucks oder einer Druckdifferenz gekennzeichnet durch ein Bestimmen einer unter Einwirkung des fließfähigen Materials bedingten Verformung einer, vorzugsweise in der Dosiervorrichtung angeordneten, an den Austrittskanal angeschlossenen Membran. Der Drucksensor kann somit mit einer Membran ausgebildet sein. Die Verbiegung der Membran kann zum Beispiel induktiv, kapazitv und/oder piezoelektrisch erfasst werden.

In einer anderen Ausführungsform wird die Viskosität über eine Bewegung eines Testkörpers in dem fließfähigen Material und/oder eine Eindringtiefe des Testkörpers in das fließfähige Material ermittelt. Dazu weisen die Mittel oder weist die Einrichtung zum Erfassen der Viskosität einen Testkörper auf, dessen Bewegung in dem fließfähigen Material, zum Beispiel über ein Drehmoment, auswertbar ist.

In einer Ausführungsform wird kein zusätzlicher Testkörper eingesetzt. Vielmehr kann der Testkörper zum Beispiel auch durch die Verschlusseinrichtung bereitgestellt und dabei vorzugsweise deren Bewegungsverhalten ausgewertet werden. Dabei wird die Viskosität insbesondere über eine Bewegung der Verschlusseinrichtung in dem fließfähigen Material und/oder eine veränderte relative Position oder Höhe der Verschlusseinrichtung in dem fließfähigen Material, insbesondere in Bezug auf den Austrittskanal, beim Öffnen ermittelt. Zum Beispiel ist bei einem gleichen Stromimpuls zum Öffnen des Ventils bzw. der Verschlusseinrichtung die Höhe oder der Hub der Verschlusseinrichtung abhängig von der Viskosität des fließfähigen Materials.

Eine weitere erfindungsgemäße Ermittlung der Viskosität basiert auf einer akustischen Messung und/oder auf einer Hochfrequenz-Messung. Dazu weisen die Mittel oder weist die Einrichtung zum Erfassen der Viskosität einen Sender und einen Empfänger für Schall, vorzugsweise Ultraschall, und/oder Hochfrequenz auf. Sender und Empfänger können in der Dosiervorrichtung beliebig angeordnet sein. Im Allgemeinen sind Sender und Empfänger getrennt angeordnet. Sender und Empfänger bilden in einer Ausgestaltung eine Einheit bzw. sind als ein einzelnes Bauteil ausgebildet.

In einer Variante der beispielsweise akustischen Messung wird die Güte, beispielsweise der Schwingungsverlauf, vorzugsweise die Dämpfung, einer Schwingung ausgewertet. Beispielsweise wird die Schwingung eines Schwingquarzes in einem fließfähigen Material höherer Viskosität stärker gedämpft als in einem fließfähigen Material geringerer Viskosität. Somit kann die Viskosität des fließfähigen Materials durch das Abklingen der gesendeten Wellen, zum Beispiel Ultraschallwellen, bei einer gegebenen und/oder gemessenen Temperatur und/oder einer bestimmten und/oder gemessenen Zusammensetzung des fließfähigen Materials bestimmt werden. Die Wellen, beispielsweise Ultraschallwellen, können auch gepulst werden.

In einer weiteren Variante der beispielsweise akustischen Messung kann die Viskosität des fließfähigen Materials durch eine Frequenz- und/oder eine Phasenverschiebung eines Signals bestimmt werden. Die Welle, beispielsweise die Ultraschallwelle, kann hierzu beliebig moduliert sein.

Eine weitere alternative oder ergänzende Ausgestaltung der beispielsweise akustischen Messung ist dadurch gekennzeichnet, dass die Viskosität durch das Erfassen einer Frequenzverschiebung, insbesondere als Folge des Dopplereffekts, bestimmt wird. Dabei wird über die Fließgeschwindigkeit oder über eine Veränderung der Fließgeschwindigkeit auf die Viskosität des fließfähigen Materials geschlossen. Zum Beispiel kann mit mindestens einem Sender, beispielsweise einem Ultraschall-Sender, und mindestens einem Empfänger, beispielsweise einem Ultraschall-Empfänger, der Fluss bei einer gegebenen Temperatur bestimmt werden. Dabei ist es zudem möglich, eine Viskositätsbestimmung und/oder Durchflussmessung durchzuführen. Aus dieser Messung können zusätzliche Informationen über die Viskosität gewonnen werden. Die Genauigkeit der Messung wird erhöht. Vorzugsweise ist die Anordnung von Sender und Empfänger an der Fließrichtung des fließfähigen Materials ausgerichtet. Zum Beispiel können die Sensoren, insbesondere mit mindestens einem Sender und mindestens einem Empfänger, derart ausgerichtet angeordnet sein, das deren Verbindungslinie in Richtung, vorzugsweise parallel, zur Fließrichtung des fließfähigen Materials liegt.

Die Kenntnis und/oder das Einstellen der Viskosität des fließfähigen Materials ist auch insoweit wichtig, da die Viskosität auch abhängig ist, von dem Träger, auf dem das fließfähige Material dosiert oder appliziert werden soll. Ein Träger ist zum Beispiel eine Kartonboden zum Herstellen einer Faltschachtel oder ein Papier zum Herstellen eines Briefumschlags. Als wichtig werden die Eigenschaften des Trägers oder der Trägeroberfläche erachtet, zum Beispiel hinsichtlich des Materials, der Rauheit, der Abmessungen und/oder der Geometrie. Daher ist die Erfindung in einer Ausführungsform auch dadurch gekennzeichnet, dass die Viskosität des zu dosierenden bzw. applizierenden fließfähigen Materials an den Träger angepasst wird.

Dazu ist in einer Ausführungsform der Erfindung vorgesehen, dass der Träger, auf den das fließfähige Material zu dosieren bzw. zu applizieren ist, vor dem Applizieren des fließfähigen Materials erkannt wird. Zur Erkennung ist ein, vorzugsweise optischer, Sensor zum Erkennen des Trägers, auf den das fließfähige Material zu dosieren ist, vorgesehen. Dieser Sensor ist vorzugsweise vor der Dosiervorrichtung angeordnet. D.h. der Sensor zum Erkennen des Trägers ist in einer Abfolge von Arbeitsschritten zumindest einen Arbeitsschritt vor dem Dosieren durch die bzw. vor der Dosiervorrichtung angeordnet.

Um die entsprechenden Viskositäten und/oder Träger ermitteln oder bestimmen und/oder anpassen zu können, weist das erfindungsgemäße Dosiersystem ein Regelsystem auf. Das Regelsystem umfasst vorzugsweise einen Speicher, in dem zumindest eine Temperatur-Viskositäts-Kennlinie und/oder eine Druck-Viskositäts-Kennlinie und/oder Bewegungs-Viskositäts-Kennlinie und/oder Träger-Viskositätskennlinie hinterlegt ist bzw. sind. Das Regelsystem kann durch eine, vorzugsweise elektronische, Schaltung und/oder eine Recheneinrichtung bereitgestellt sein.

Das Regelsystem kann an der Dosiervorrichtung positioniert sein. In einer weiteren Ausführungsform ist das Regelsystem jedoch entfernt von der Dosiervorrichtung positioniert. Die Dosiervorrichtung kann hierbei kabellos gesteuert und/oder geregelt werden. WLAN stellt ein Beispiel einer kabellosen Übertragung dar. Dadurch können gezielt und/oder autonom die Parameter zum Betrieb der Dosiervorrichtung übermittelt werden, zum Beispiel direkt zu einem Empfänger und/oder zu vernetzten kabellosen Einrichtungen. Über diese kabellose Verbindung kann die Dosiervorrichtung ferner parametriert und/oder angesprochen werden.

Somit kann die Dosiervorrichtung aus der Ferne und/oder mittels Parametern, welche kabellos übertragen werden, zum Beispiel aus dem Netzwerk, gesteuert und/oder geregelt werden. Es sei hierzu das Beispiel erwähnt, wenn der Sensor zum Erfassen des Trägers, der die Überwachung von dem zugeführten zu beklebenden Material übernimmt, entdeckt, dass beispielsweise eine andere Kartonart auf die Dosiervorrichtung oder Düse zukommt. In diesem Fall wird dann kabellos ein Signal an die Düse gesendet. Das gesendete Signal kann die gewünschte Viskosität enthalten und/oder wird in einer Recheneinrichtung dazu benutzt, um die Viskosität zu berechnen und, vorzugsweise lokal und/oder zeitlich begrenzt, zu ändern.

In einer Weiterbildung können die übertragenen Signale den Mitteln zur Temperaturanpassung derart zugeordnet sein, dass die Signale die Mittel zur Temperaturanpassung nicht nur steuern und/oder regeln sondern an diese ankoppeln und insbesondere Energie bereitstellen. In einer Ausgestaltung der Erfindung kann die Temperatur lokal mittels einer Art Mini- oder Mikro-Erhitzer, zum Beispiel mittels eines Heizdrahts und/oder einer, vorzugsweise lokalen, Mikrowelleneinstrahlung, wie z.B. einer HF-Mikroantenne, erwärmt werden. Dabei kann die Antenne oder der Empfänger für die Signale auch der Erhitzer sein, der zum Beispiel die Viskosität für eine variable Zeitdauer erhöht. Entsprechendes gilt für eine Viskositätserniedrigung, beispielsweise mittels eines Peltier-Elements. Entsprechend ist die Erfindung dadurch gekennzeichnet, dass das die Dosiervorrichtung kabellos regelbar ist und die Mittel zur Viskositätsanpassung des fließfähigen Materials an die kabellos übertragenen Signale ankoppelbar sind.

Ferner werden die Viskositäten je nach Bedarf geändert, um das Auftreten von störenden Partikeln, die beim Auftragen entstehen, zumindest zu reduzieren.

Vorzugsweise erfolgt auch ein Messen der Viskosität in einem Vorratsbehälter, welcher mit der Dosiervorrichtung verbunden ist. Dies ergibt den Grundwert der Viskosität bei der Umgebungstemperatur.

Im Bereich der Erfindung liegt auch ein Ergänzungsbausatz oder ein Bausatz zum Nachrüsten für ein erfindungsgemäßes Dosiersystem, das sich vorzugsweise bereits im Betrieb befindet. Der Bausatz umfasst eine Partikelauffangvorrichtung, insbesondere einen elektrostatischen Fänger, zum Auffangen von beim Dosieren am Ausgang eines Austrittskanals generierten Partikeln eines fließfähigen Materials. Weiterhin kann der Ergänzungsbausatz noch die folgenden Bestandteile aufweisen: einen Sensor zum Ermitteln der Temperatur in der Dosiervorrichtung und/oder einen Sensor zum Ermitteln des Drucks in der Dosiervorrichtung und/oder einen Testkörper, dessen Bewegung auswertbar ist, zum Bewegen in der Dosiervorrichtung und/oder einen Sender für Ultraschall und/oder einen Empfänger für Ultraschall und/oder einen Sender für Hochfrequenzen und/oder einen Empfänger für Hochfrequenzen und/oder Mittel zum Anpassen der Viskosität eines fließfähigen Materials.

Die vorliegende Erfindung wird anhand der nachfolgenden Ausführungsbeispiele im Einzelnen erläutert. Hierzu wird auf die beiliegenden Zeichnungen Bezug genommen. Die gleichen Bezugszeichen in den einzelnen Zeichnungen beziehen sich auf die gleichen Teile.
Fig. 1 zeigt ein Dosierventil in einer perspektivischen Darstellung.
Fig. 2.a bis 2.c zeigen das Dosierventil aus Fig. 1 in einer Seitenansicht (Fig. 2.a), in einer Frontansicht (Fig. 2.b) und in einer Unteransicht (Fig. 2.c).
Fig. 3 zeigt die Bestandteile des Dosierventils aus Fig. 1 in einer Explosionsdarstellung.
Fig. 4 zeigt das Dosierventil aus Fig. 1 in seinem Querschnitt.
Fig. 5 zeigt eine schematische Detailansicht der Kammer, des Austrittskanals und der Verschlusseinrichtung des Dosierventils aus Fig. 4.
Fig. 6.a bis 6.c zeigen anhand schematischer Detailansichten der Seitenwand (Abschnitts Z1) der Kammer drei Ausführungsformen von Mitteln oder Einrichtungen zum Erfassen der Viskosität des Klebstoffs über den Druck (Fig. 6.a), mittels eines Testkörpers (Fig. 6.b) und über das Schwingungsverhalten (Fig. 6.c).
Fig. 7.a und 7.b zeigen eine schematische Detailansicht der Seitenwand (Abschnitts Z2) der Kammer mit eingebauten Mitteln zum Anpassen der Viskosität des Klebstoffs.
Fig. 8 zeigt eine schematische Detailansicht entsprechend der Fig. 5, die mit einer Partikelauffangvorrichtung oder einem elektrostatischen Fänger ergänzt ist.

### Detaillierte Beschreibung der Erfindung

Ventile, Pumpen und Druckbehälter bilden die wesentlichen Komponenten für ein Auftragssystem, welches für ein fließfähiges Material, insbesondere für einen Klebstoff oder einen Leim, verwendet wird.

Die Figuren 1 bis 4 zeigen eine Dosiervorrichtung 1, die auch als Dosierventil oder Ventil oder Auftragsventil bezeichnet wird, in verschiedenen Darstellungen. Fig. 4 zeigt zusätzlich weitere Elemente einer Klebstoffauftragvorrichtung 9 mit der Dosiervorrichtung 1. Das gezeigte Ventil 1 ist ein Ventil zum Auftragen von vorzugsweise niedrigviskosen Klebstoffen, insbesondere mit einer Viskosität von bis zu etwa 500 mPa.s (Brookfield). Beispiele für Klebstoffe sind insbesondere wasserbasierte Dispersionsklebstoffe, Stärkeklebstoffe und/oder Dextrinklebstoffe. Da in Abhängigkeit von der Anwendung oftmals gleichzeitig klebende und abdichtende Eigenschaften gefordert werden, werden unter einem Klebstoff auch ein Dichtungsstoff und/oder ein Bindemittel verstanden. Der Klebstoff kann beispielsweise ein Holzklebstoff, Metallklebstoff, Papierklebstoff, Automobilklebstoff, Verpackungsklebstoff, Belagsklebstoff und/oder Fliesenklebstoff sein.

Das gezeigte Ventil 1 ist ein schnell schaltendes, elektrisch betätigtes Ventil. Vorzugsweise liegt der Arbeitsdruck in einem Bereich von etwa 1 bis 6 bar.

Der Klebstoff tritt durch den Austrittskanal 170 aus. Der Durchmesser des Austrittskanals 170, der auch als Düse bezeichnet wird, kann gemäß einer Ausführungsform der Erfindung einen Durchmesser im Bereich von 0,2 bis 0,8 Millimetern, beispielsweise 0.4 mm betragen. Für die Verschlusseinrichtung 160, die auch als Anker oder Kolben oder Dosierkolben bezeichnet wird, sind Schaltfrequenzen von bis zu etwa 600 Schaltungen/Sekunde erreichbar. Das Gerät ermöglicht einen kontaktlosen Klebstoffauftrag. Der Abstand zwischen Düse 170 und einem Produkt beträgt im Allgemeinen 5 bis 10 mm.

Die Arbeitsweise des Ventils 1 wird anhand von Figur 4 erläutert. Das Gerät ist mit einer Magnetspule 120, einem federbelasteten Anker oder einer Verschlusseinrichtung 160, vorzugsweise mit einer Kugelnadel 161, und einer Düse 170, vorzugsweise einer Edelstahldüse, ausgerüstet. Die Kugelnadel 161 verschließt im unbetätigten Zustand den Ventilsitz in der Düse 170. Der Klebstoff steht unter Druck am Ventilsitz an. Wie bereits vorstehend ausgeführt, wird der Klebstoff zum Beispiel mit einem Druck in einem Bereich von etwa 1 bis etwa 6 bar bereitgestellt. Dazu weist die Dosiervorrichtung 1 als Einrichtung zur Druckbeaufschlagung des Klebstoffs 15 einen Druckluftanschluss 500 auf, an welchem eine Pumpe 16 zur Bereitstellung des verwendeten Überdrucks angeschlossen ist.

Der Klebstoff 15 wird der Dosiervorrichtung 1 über eine am Boden eines Vorratsbehälters 17 angeschlossene Zuleitung 18 einem Klebstoffanschluss 300 zugeführt. Um den Klebstoff 15 unter Überdruck zuzuführen, können alternativ oder zusätzlich zum Druckluftanschluss 500 auch andere Einrichtungen zur Druckbeaufschlagung vorgesehen werden. Beispielsweise ist auch eine Fördereinrichtung in der Zuleitung 18, wie etwa eine Exzenterschneckenpumpe zur Förderung viskoser Medien denkbar.

Durch einen Stromimpuls zur Spule 120 wird der Anker oder die Verschlusseinrichtung 160 gegen die Feder 270 nach oben gezogen und gibt die Düsenöffnung 170 frei, so dass der Klebstoff austritt. Nach Abklingen des Stromimpulses schließt der Anker oder die Verschlusseinrichtung 160 unter dem Federdruck, der Klebstofffluss ist unterbrochen. Das Gerät ermöglicht einen Punkt- als auch einen Strichauftrag des Klebstoffs. Bei Maschinenstillstand schließt der Verschluss 290 unter Federdruck und deckt die Düse 170 luftdicht ab. Dazu wird vorzugsweise ein elektropneumatisches 2/2-Wegeventil verwendet. Der Verschluss 290 wird automatisch geöffnet, sobald ein Produkt unter dem Auftragsventil 1 einläuft. In Arbeitspausen wird der Verschluss 290 automatisch geschlossen.

Die Klebstoffmenge oder die Punktgröße pro Hub ist abhängig von der Viskosität des Klebstoffs, dem anstehendem Druck, der Offenzeit und/oder dem Ankerhub. Das Einstellen der erforderlichen Klebstoffmenge erfolgt zum Beispiel durch ein Einstellen des Klebstoffdrucks, ein Einstellen des Ankerhubs und/oder ein Einstellen der Ansteuerzeit des Ventils 1 (beispielsweise mittels eines nicht gezeigten Steuergeräts). Beispielsweise führt eine Erhöhung des Klebstoffdrucks zu größeren Punkten. Der Druck ist dabei an die Klebstoffviskosität angepasst. Je höher die Viskosität desto höher ist der Druck zu wählen. Die Punktgröße kann zum Beispiel mit Hilfe des Ventilhubs eingestellt werden. Dazu ist eine Hubeinstellung 140 vorgesehen. Diese dient dazu, eine angepasste Einstellung des Arbeitshubs zu erreichen. Diese angepasste Einstellung kann auch über einen Regelkreis automatisch erfolgen. Es werden durch eine Anpassung des Hubs eine obere und eine untere Grenze festgelegt. Die untere Grenze ist die sogenannte Nullhubjustierung: es tritt kein Klebstoff aus. Die obere Grenze ist die Arbeitshubeinstellung: die gewünschte Punktgröße des Klebstoffs ist erreicht.

Eine entscheidende Rolle spielt die Kenntnis der Viskosität des Klebstoffs. Bei den bekannten Systemen wird die Viskosität außerhalb des in Figuren 1 bis 4 gezeigten Ventils 1 ermittelt. Zum Beispiel wird die Viskosität in einem mit dem Dosierventil 1 verbundenen Vorratsbehälter ermittelt. Temperatur- und/oder Druckänderungen, wie zum Beispiel in der Verbindung zur Dosiervorrichtung 1 und/oder innerhalb der Dosiervorrichtung 1, die zu einer Änderung der Viskosität führen, können nicht erfasst werden.

Anhand von Fig. 4 ist ersichtlich, dass die Stromversorgung der Magnetspule 120 über den elektrischen Anschluss 400 der Dosiervorrichtung 1 erfolgt. Die Stromversorgung erfolgt dabei über eine am elektrischen Anschluss 400 angeschlossene Regeleinrichtung 25. Über den elektrischen Anschluss 400 ist außerdem eine Einrichtung zum Erfassen der Viskosität des Klebstoffs in Form eines Viskositätssensors 20 an die Regeleinrichtung 25 angeschlossen. Die Regeleinrichtung 25, welche die Verschlusseinrichtung ansteuert, regelt die Auftragsmenge unter Berücksichtigung des vom Viskositätssensor 20 gemessenen Wertes der Viskosität. Eine einfache Möglichkeit der Regelung besteht in einer Anpassung des Verhältnisses der Öffnungs- und Schließzeiten des Ventils. Insbesondere kann durch die Regelung auch die Auftragsmenge unabhängig vom Viskositätswert konstant gehalten werden.

Figur 5 zeigt eine Detailansicht der Kammer 10, des auch als Düse bezeichneten Austrittskanals 170 und der auch als Anker bezeichneten Verschlusseinrichtung 160 des Ventils 1 aus Figur 4. Aus Gründen einer verbesserten Übersicht ist die Feder 270 nicht dargestellt.

In einer ersten Ausführungsform der Erfindung wird vor dem eigentlichen Betrieb des Geräts eine Art Eichmessung zur Bestimmung der Viskosität vorgenommen. Hierzu wird ein definierter Stromimpuls an der Spule 120 angelegt. Der Anker 160 wird als Funktion der Viskosität eine unterschiedliche Beschleunigung erfahren und/oder eine unterschiedliche Höhe H erzielen. Durch eine Beschleunigungskennlinie und/oder eine Höhenkennlinie kann auf die Viskosität des Klebstoffs geschlossen werden. Die Beschleunigungskennlinie und/oder die Höhenkennlinie kann bzw. können experimentell bzw. empirisch und/oder basierend auf Modellrechnungen, insbesondere mit einer definierten Variation der Viskosität, ermittelt werden.

In einer zweiten Variante ist zur Bestimmung der Viskosität eine Messung der Temperatur vorgesehen. Die Kenntnis der Temperatur-Viskositäts-Kennlinie für den verwendeten Klebstoff erlaubt eine indirekte Bestimmung der Viskosität. Dazu ist in dem Ventil 1 ein Temperatursensor vorgesehen. Dieser kann vorzugsweise im Bereich der Düse 170, zum Beispiel innerhalb der Düse 170, in der Wand 101 der Kammer 10 und/oder wie angedeutet im oder am Anker 160, angeordnet sein.

Mögliche Prinzipien zum Bestimmen der Temperatur basieren zum Beispiel auf einer mechanischen Erfassung der Temperatur, einer Messung elektrischer Größen und/oder einer Frequenzmessung. Ein konkretes Beispiel für die zuerst genannte Gruppe stellen Materialien mit unterschiedlichen thermischen Ausdehnungskoeffizienten dar. Hier sei insbesondere ein Bimetallthermometer genannt. Konkrete Beispiele für die an zweiter Stelle genannte Gruppe sind Thermoelemente und/oder die Nutzung des temperaturabhängigen elektrischen Widerstandes von Leitern und Halbleitern. Hier sei insbesondere ein Pt100-Widerstand genannt. Ein konkretes Beispiel für die zuletzt genannte Gruppe stellt die temperaturabhängige Differenzfrequenz verschieden geschnittener Schwingquarze dar. Es sei darauf hingewiesen, dass die Aufzählung nur beispielhaft und nicht abschließend ist.

Ein elegantes Prinzip für das vorstehend beschriebene Dosiervorrichtung 1 basiert auf dem Prinzip der Widerstandsmessung. Im Detail könnte hierbei der Widerstand R in der Spule 120, der von der Temperatur des Klebstoffs abhängt, vermessen werden. Ein solches System könnte auch in einfacher Weise als ein Art Ergänzungsbausatz für Dosiervorrichtungen 1 bereitgestellt werden, die bereits im Betrieb sind.

Die Figuren 6.a bis 6.c zeigen weitere Möglichkeiten zur Bestimmung der Viskosität. Sie zeigen eine schematische Detailansicht der Seitenwand 101 der Kammer 10 mit eingebauten Einrichtungen oder Mitteln 20 zum Erfassen der Viskosität des Klebstoffs.

In Figur 6.a erfolgt die Messung der Viskosität über den Druck, mit dem der Klebstoff an einer Membran 21 anliegt. Ein Abschnitt der Wand 101 der Kammer 10 ist dazu als eine bzw. mit einer Membran 21 ausgebildet. Die Membran ist für einen nicht verformten Zustand (mit einer durchgezogenen Linie) und für zwei belastete und daher verformte Zustände (jeweils mit einer gestrichelten Linie) dargestellt. In Abhängigkeit von dem in der Kammer vorherrschenden oder anliegenden Druck ist die Membran 21 unterschiedlich stark verformt. Sie weist einen unterschiedlichen Krümmungsradius KR auf. Es kann eine integrierte, auf die Bauform angepasste Membran, oder auch ein an der Wand angeschlossener kommerzieller Drucksensor verwendet werden. Der Druck ist zum einen von dem Arbeitsdruck, mit dem der Klebstoff in der Dosiervorrichtung 1 bereitgestellt wird, abhängig. Dieser wird zunächst initial eingestellt. Der finale oder eigentliche Druck in der Dosiervorrichtung 1, insbesondere im Bereich der Düse 170, ist jedoch zusätzlich abhängig von der Temperatur und/oder der Viskosität des Klebstoffs. Ein Erfassen dieser Membranverformung kann zum Beispiel durch kapazitive Sensoren, piezo-elektrische Sensoren und/oder wie dargestellt durch induktive Sensoren erfolgen. Vorzugsweise kann mittels einer Verformungs-Viskositäts-Kennlinie die Viskosität bestimmt werden.

Bei der in Figur 6.b dargestellten Ausführungsform erfolgt die Messung der Viskosität über einen Testkörper 22. Der Testkörper 22 ist hier seitlich in einer Aussparung der Kammerwand angeordnet. Dieser ist beispielhaft zylindrisch ausgebildet dargestellt. Dem Testkörper 22 ist zum Beispiel ein kapazitiver Aktor, ein piezo-elektrischer Aktor und/oder wie hier dargestellt ein induktiver Aktor zugeordnet, mit welchem eine Kraft auf den Testkörper ausgeübt wird. Im Falle des induktiven Aktors wird ein definierter Stromimpuls an der Spule angelegt. Der Testkörper 22 wird in Abhängigkeit von der Viskosität des Klebstoffs eine unterschiedliche Beschleunigung erfahren und/oder eine unterschiedliche Eindringtiefe L in die Kammer hinein erzielen. Die Eindringtiefe L kann zum Beispiel über eine an dem Testkörper 22 angeordnete Skala gemessen werden. Die Beschleunigung kann zum Beispiel mit einem am Testkörper 22 angeordneten Beschleunigungssensor ermittelt werden. Mittels einer Bewegungskennlinie, wie zum Beispiel einer Beschleunigungskennlinie und/oder einer Eindringkennlinie, kann auf die Viskosität des Klebstoffs geschlossen werden.

Eine weitere Ausgestaltung der Erfindung basiert auf einer akustischen Vermessung der Viskosität, vorzugsweise mittels Ultraschall. Die Messung der Zeit und/oder der Ausbreitungsgeschwindigkeit eines akustischen Pulses ermöglicht einen Rückschluss auf die Viskosität des Klebstoffs. Dazu können zum Beispiel in der Aussparung der Wand 101 (siehe dazu in Figur 6.b) ein Sender und am Anker 160 (siehe dazu in Figur 5) ein Empfänger, insbesondere mit beliebigen Winkeln zueinander, angeordnet sein.

Gemäß noch einer Ausführungsform der Erfindung wird die Viskosität anhand der Güte eines schwingenden Systems bestimmt. Dieses Messprinzip basiert darauf, dass in einem viskosen Medium die Dämpfung eines Signals, wie etwa der Schwingung eines in Resonanz schwingenden Elements, zunimmt. Der Gütefaktor einer Schwingung nimmt mithin ab. Ein Ausführungsbeispiel ist in Fig. 6.c dargestellt. Durch die Wand 101 der Kammer 10 sind Anschlussleitungen durchgeführt, welche eine schwingende elektromechanische Einrichtung kontaktieren. Bei dem in Fig. 6.c gezeigten Beispiel ist ein Schwingquarz 23 oder ein anderer piezoelektrischer Kristall vorgesehen. Wird der Kristall, beispielsweise über einen elektrischen Impuls angeregt, so schwingt der Kristall mit einer entsprechend der Güte des System zeitlich abklingenden, beziehungsweise gedämpften Schwingung, die als elektrisches Signal an den Zuleitungen 24 abgegriffen werden kann. Die Dämpfung ist abhängig von der temperaturabhängigen Viskosität des umgebenden Mediums. Anhand des Abklingverhaltens der Schwingung kann daher die Viskosität bestimmt werden.

Abschließend zeigen die Figuren 7.a und 7.b zwei mögliche Varianten zur Anpassung der Viskosität. Die Mittel zur Viskositätsanpassung 30 sind jeweils in Flussrichtung vor dem oder den Viskositätssensoren 20 angeordnet (siehe dazu Figur 5). Die Mittel zur Viskositätsanpassung 30 sind jeweils, insbesondere zusammen mit dem Viskositätssensor 20, mit dem Regelsystem gekoppelt oder sogar Bestandteil des Regelsystems.

In Figur 7.a ist zunächst die Viskositätsanpassung mittels einer Temperaturanpassung illustriert. Es ist ein Heizdraht 31 in die Seitenwand eingebracht. Dieser kann auch lediglich auf der Oberseite der Seitenwand, innen oder außen angeordnet sein. Eine günstige Position der Heizeinrichtung ist im Bereich oder innerhalb der Austrittsöffnung 170. Die Temperatur wird lokal in dem Klebstoff mittels des Heizdrahts erhöht. Zusätzlich kann die Steuerung der Kolbenbewegung anhand des durch die unterschiedlichen Temperaturen an der Austrittsöffnung und am Kolben verursachten Viskositätsgradienten erfolgen.

Der Heizdraht kann direkt konduktiv, vorzugsweise mit einem Stromfluss im Heizdraht, beheizt werden. Um eine schnelle, genaue Anpassung zu erreichen, können auch mehrere Heizeinrichtungen vorgesehen werden. In der Variante mit den Heizdrähten kann ein erster Heizdraht weiter aufwärts entlang der Strömungsrichtung für eine gröbere Regelung der Viskosität und ein weiterer, schneller heizbarer Heizdraht direkt an der Austrittsöffnung 170 vorgesehen werden.

Neben einer konduktiven Beheizung ist auch eine induktive Beheizung möglich. In der gezeigten Variante wirkt der Heizdraht 31 als Antenne für Strahlung, zum Beispiel für Mikrowellenstrahlung. Der Heizdraht 31 wird somit über die einfallende Strahlung beheizt.

Durch eingestrahlte elektromagnetische Strahlung können weiterhin auch lokal selektiv Teile der Dosiervorrichtung aufgeheizt werden. So kann beispielsweise ein elektromagnetisches Wechselfeld direkt auf die Kugelnadel gerichtet sein und die Kugelnadel selektiv aufgeheizt werden.

In Figur 7.b ist die Viskositätsanpassung durch Mittel zum Verdünnen 32 und/oder durch Mittel zum Verdicken 33 des fließfähigen Materials illustriert. Es ist dazu ein Ventil 34 in der Seitenwand eingebracht. An der Außenseite sind zwei Behälter mit den Mitteln 32 und 33 angeordnet. In Abhängigkeit davon, ob die Viskosität des Klebstoffs erhöht oder erniedrigt werden soll, wird das eine Mittel 32 oder das andere Mittel 33 dem Klebstoff beigemischt.

Figur 8 zeigt eine schematische Detailansicht entsprechend der Figur 4. Im Unterschied zur Figur 4 ist hier aus Gründen einer besseren Übersicht der Verschluss 290 nicht dargestellt. Die Dosiervorrichtung 1 ist hier mit einer Partikelauffangvorrichtung 40, insbesondere mit einem elektrostatischen Fänger 40 ergänzt. Der elektrostatische Fänger 40 ist beispielhaft rotationssymmetrisch als Kragen ausgebildet. Dieser kann zum Beispiel mittels Klemmen an der Dosiervorrichtung 1 lösbar befestigt werden.

Eine Spannungsquelle ist vorgesehen, um das erforderliche elektrostatische Potential zu erzeugen. Die Spannungsquelle kann zum einen durch die herkömmliche Netzspannung gespeist werden. Sie kann aber auch eine Batterie und/oder einen wiederaufladbaren Akkumulator umfassen. Vorzugsweise ist die statische Spannung, insbesondere stufenweise oder stufenlos, einstellbar. Denn die Anziehungskraft, welche Elektroden auf die aufzunehmenden Partikel ausüben, ist abhängig von der Größe der Spannung. Die Elektroden können aus üblichen, geeigneten Werkstoffen bestehen, zum Beispiel aus metallischen Werkstoffen.

In einer weiteren Ausführungsform der Erfindung kann die Spannung zum Auffangen der Partikel in Abhängigkeit von der Viskosität und/oder des Schalttaktes des Ankers 160 taktiert und/oder angepasst werden, insbesondere um Strom zu sparen und/oder die Spannungsquelle zu schonen. Die Partikelauffangvorrichtung 40, vorzugsweise wenigstens die Spannungsversorgung, kann beispielsweise zeitweise in einen Energiesparmodus überführt werden. Zudem kann eine Aufweckschaltung vorgesehen sein, welche mit dem Schalten des Ankers die Spannungsquelle aktiviert. Dazu ist die Spannungsquelle regel- und/oder steuerbar ausgeführt.

Der Fänger 40 stellt hierbei eine erste Elektrode dar, an der die Spannungsquelle angeschlossen ist. Die erste Elektrode ist im Allgemeinen positiv geladen. In einer Ausgestaltung liegt nur während des Öffnens und/oder Schließens der Verschlusseinrichtung 160 das Potential an der ersten Elektrode an, so dass das eigentliche Dosieren nicht beeinflusst wird.

In dem dargestellten Aufbau stellt der Austrittskanal 170 beispielhaft die zweite Elektrode dar. Die zweite Elektrode 170 liegt auf einem niedrigere Potential als die erste Elektrode 40. Um einen vereinfachten Aufbau zu ermöglichen, liegt die zweite Elektrode 170 auf dem Erdpotential.

Aufgrund einer Influenzwirkung durch den positiv geladenen Fänger 40 ist der Austrittskanal 170 negativ geladen. Die Partikel des fließfähigen Materials werden somit beim Austritt aus dem Ausgangskanal 170 negativ geladen und dann entlang der Feldlinien zu dem Fänger 40 geführt. Wenn der Fänger 40 oder die Fängerfläche mit den Partikels belegt ist, kann der Fänger 40 einfach ausgetauscht und/oder gereinigt werden.

### Bezugszeichenliste

- 1: Dosiervorrichtung oder Dosierventil oder Ventil

- 10: Kammer
- 101: Wand von 10
- 20: Mittel zum Erfassen der Viskosität oder Viskositätssensor
- 21: Drucksensor oder Membran
- 22: Testkörper
- 25: Regeleinrichtung
- 30: Mittel zum Anpassen der Viskosität
- 31: Mittel zum Erwärmen des fließfähigen Materials oder Heizdraht
- 32: Mittel zum Verdünnen des fließfähigen Materials
- 33: Mittel zum Verdicken des fließfähigen Materials
- 34: Ventil

- 40: Elektrostatischer Fänger oder elektrostatisch geladenes Bauteil oder Partikelauffangvorrichtung

- 100: Ventil ohne Haube
- 110: Bügel (komplett)
- 111: Leimanschlussnippel
- 112: O-Ring
- 120: Magnetspule
- 130: Ankergehäuse
- 140: Hubregulierung kompl.
- 141: O-Ring
- 160: Verschlusseinrichtung oder Anker (komplett)
- 161: Kugelnadel
- 170: Düse oder Austrittskanal oder Austrittsöffnung
- 200: Haube mit Düsenverschluss
- 210: Verschlusshaube
- 220: Schraube
- 230: Luftanschlussnippel
- 240: O-Ring
- 250: Distanzhülse
- 260: Luftkolben
- 270: Feder
- 280: Verschlussschraube
- 290: Verschluss oder Schieber (komplett)
- 291: Schiebergummi
- 292: Senkschraube

- 300: Klebstoffanschluss
- 400: Elektrischer Anschluss
- 500: Druckluftanschluss

## Patentansprüche

1. Verfahren zum Dosieren und Auftragen eines Klebstoffs, umfassend die Verfahrensschritte
- Bereitstellen eines fließfähigen Klebstoffs für eine Dosiervorrichtung (1),
- Beaufschlagen des fließfähigen Klebstoffes mit einem Druck,
- Dosieren des bereitgestellten Klebstoffs an einem Austrittskanal (170) der Dosiervorrichtung (1) durch ein abwechselndes Öffnen und /oder Schließen einer Verschlusseinrichtung (160) für den Austrittskanal (170) und
- Anlegen einer elektrischen Spannung zwischen dem Ausgang des Austrittskanals und einem Bauteil am Ausgang des Austrittskanals, so dass beim Dosieren generierte Partikel des Klebstoffs durch das elektrostatisch geladene Bauteil (40) angezogen und aufgefangen werden, wobei das Bauteil (40) als ein Kragen ausgebildet ist, welcher an der Dosiervorrichtung (1), vorzugsweise entfernbar, befestigt ist.

2. Verfahren nach Anspruch 1, **gekennzeichnet, durch**
- ein Ermitteln der Viskosität des fließfähigen Klebstoffs in der Dosiervorrichtung(1) und
- ein Vergleichen der ermittelten Viskosität mit einer Soll-Viskosität des fließfähigen Klebstoffs und / oder
- durch ein Anpassen der Viskosität an eine Soll-Viskosität des fließfähigen Materials.

3. Verfahren nach einem der vorstehenden Ansprüche, **dadurch gekennzeichnet, dass** zur Viskositätserniedrigung Mittel zum Erwärmen und / oder zur Viskositätserhöhung Mittel zum Kühlen des fließfähigen Klebstoffs bereitgestellt werden und / oder dass zur Viskositätserniedrigung Mittel zum Verdünnen und / oder zur Viskositätserhöhung Mittel zum Verdicken des fließfähigen Klebstoffs bereitgestellt werden.

4. Verfahren nach einem der vorstehenden Ansprüche, **gekennzeichnet durch**
- ein Anpassen eines Drucks, mit dem der fließfähige Klebstoff für die Dosiervorrichtung (1) bereitgestellt wird und / oder
- durch ein Anpassen von Zeiten, in denen sich die Verschlusseinrichtung (160) in einer geöffneten oder in einer geschlossenen Stellung befindet und / oder
- durch ein Anpassen eines Durchflussvolumens, das zwischen der Verschlusseinrichtung (160) und dem Austrittskanal (170) in einer geöffneten Stellung der Verschlusseinrichtung (160) gebildet wird.

5. Verfahren nach einem der vorstehenden Ansprüche, **dadurch gekennzeichnet, dass**
- das Ermitteln der Viskosität ein Messen der Temperatur des fließfähigen Klebstoffs und insbesondere ein Vergleichen der gemessenen Temperatur mit einer Temperatur-Viskositäts-Kennlinie umfasst und / oder
- die Temperaturmessung auf einer temperaturabhängigen Ausdehnung oder Kontraktion zumindest eines Materials basiert und / oder
- die Temperaturmessung auf einer Frequenzmessung basiert und / oder
- die Temperaturmessung auf einer Messung des elektrischen Widerstandes, des elektrischen Stroms und / oder der elektrischen Spannung basiert und / oder
- die Viskosität über eine Messung des Drucks des fließfähigen Klebstoffs ermittelt wird und / oder
- die Viskosität über eine Bewegung eines Testkörpers in dem fließfähigen Klebstoff und / oder eine Eindringtiefe des Testkörpers im fließfähigen Klebstoff ermittelt wird und / oder
- die Viskosität über eine Bewegung der Verschlusseinrichtung (160) in dem fließfähigen Klebstoff und / oder eine relativ veränderte Position der Verschlusseinrichtung (160) in dem fließfähigen Klebstoffermittelt wird und / oder
- die Viskosität über eine akustische Messung und/oder über eine Hochfrequenz-Messung ermittelt wird.

6. Verfahren nach einem der vorstehenden Ansprüche, **dadurch gekennzeichnet, dass**
- ein Träger, auf welchem der fließfähige Klebstoff zu dosieren ist, vor dem Applizieren des fließfähigen Klebstoffs erkannt wird und / oder
- die Viskosität des zu dosierenden fließfähigen Klebstoffs an den Träger angepasst wird.

7. Verfahren nach einem der vorstehenden Ansprüche, **dadurch gekennzeichnet, dass** die elektrische Spannung zumindest in Abhängigkeit von der Viskosität des Klebstoffs und/oder einer Dosierfrequenz gesteuert und/oder geregelt wird.

8. Klebstoffauftragsvorrichtung mit zumindest einer Dosiervorrichtung umfassend
- eine Einrichtung zur Druckbeaufschlagung des fließfähigen Klebstoffs,
- eine Kammer mit einem Austrittskanal (170) zum Bereitstellen des fließfähigen Klebstoffs,
- eine Verschlusseinrichtung (160) für den Austrittskanal (170), so dass der bereitgestellte fließfähige Klebstoff dosierbar ist und
- zumindest eine Partikelauffangvorrichtung (40) zum Auffangen von beim Dosieren am Ausgang des Austrittskanals generierten Partikeln des fließfähigen Klebstoffs,
**dadurch gekennzeichnet, dass** die Partikelauffangvorrichtung (40) als ein elektrostatischer Fänger (40) ausgeführt ist und eine Spannungsquelle zum Anlegen einer Spannung zwischen dem elektrostatischen Fänger (40) und dem Ausgang des Austrittskanals (170) umfasst ist, wobei die Partikelauffangvorrichtung (40) als ein Kragen ausgebildet ist, der an der Dosiervorrichtung (1), vorzugsweise entfernbar, befestigt ist.

9. Klebstoffauftragsvorrichtung nach Anspruch 8, **dadurch gekennzeichnet, dass** die Partikelauffangvorrichtung (40) zumindest teilweise mit einem nicht-leitenden Material und / oder einem Textil, welches vorzugsweise entfernbar an der Partikelauffangvorrichtung (40) befestigt ist, überzogen ist.

10. Klebstoffauftragsvorrichtung nach einem der Ansprüche 8 oder 9, **dadurch gekennzeichnet, dass** die Partikelauffangvorrichtung (40) zumindest abschnittsweise eine Beschichtung zum Auffangen und / oder Erhöhen des Auffangwirkung aufweist.

11. Klebstoffauftragsvorrichtung nach einem der Ansprüche 8 bis 10, **gekennzeichnet durch** Mittel zum Erfassen der Viskosität des fließfähigen Klebstoffs und eine Regeleinrichtung, welche die Verschlusseinrichtung (160) ansteuert, wobei die Auftragsmenge unter Berücksichtigung des gemessenen Wertes der Viskosität geregelt wird.

12. Klebstoffauftragsvorrichtung nach einem der Ansprüche 8 bis 11, **dadurch gekennzeichnet, dass**
- die Mittel zum Erfassen der Viskosität (20) wenigstens einen Temperatursensor umfassen und / oder
- dass die Mittel zum Erfassen der Viskosität (20) wenigstens einen Drucksensor umfassen und / oder
- dass die Mittel zum Erfassen der Viskosität (20) einen Testkörper umfassen, dessen Bewegung in dem fließfähigen Klebstoff auswertbar ist und / oder
- dass die Mittel zum Erfassen der Viskosität (20) einen Sender und vorzugsweise einen Empfänger für Ultraschall und / oder Hochfrequenz umfassen.

13. Klebstoffauftragsvorrichtung nach einem der Ansprüche 11 oder 12 **gekennzeichnet durch** ein Regelsystem zum Anpassen der Viskosität des fließfähigen Klebstoffs, vorzugsweise umfassend Mittel zur Anpassung der Viskosität (30) und / oder einen Speicher, in dem zumindest eine Temperatur-Viskositäts-Kennlinie und / oder eine Druck-Viskositäts-Kennlinie und / oder eine Bewegungs-Viskositäts-Kennlinie und / oder eine Träger-Viskositätskennlinie hinterlegt ist.

14. Klebstoffauftragsvorrichtung nach einem der Ansprüche 11 bis 13 **gekennzeichnet durch**
- einen Sensor zum Erkennen des Trägers, auf welchem der fließfähige Klebstoff zu dosieren ist, wobei der Sensor zum Erkennen des Trägers vor der Dosiervorrichtung (1) angeordnet ist und / oder
- einen Sensor zum Erkennen des Trägers, auf welchem das fließfähige Material zu dosieren ist, wobei der Sensor zum Erkennen des Trägers sich in der Dosiereinrichtung (1) befindet und aus dieser Dosiermessvorrichtung (1) eine Vormessung vornimmt und/oder
- dass die Dosiervorrichtung (1) kabellos regelbar ist und / oder die Mittel zur Viskositätsanpassung (30) des fließfähigen Klebstoffs an kabellos übertragene Signale ankoppelbar sind.

15. Klebstoffauftragsvorrichtung nach einem der Ansprüche, 8 bis 14 **dadurch gekennzeichnet dass** die Spannungsquelle zum Anlegen der Spannung zwischen dem elektrostatischen Fänger (40) und dem Ausgang des Austrittskanals (170) in Abhängigkeit von der Viskosität des Klebstoffs und/oder einer Dosierfrequenz der Verschlusseinrichtung (160) steuer- und/oder regelbar ist.

## Claims

1. Process for metering and applying an adhesive, comprising the procedural steps of
- providing a fluid adhesive for a metering device (1),
- applying pressure to the fluid adhesive,
- metering the provided adhesive at an outlet channel (170) of the metering device (1) by alternately opening and/or closing a closure device (160) for the outlet channel (170) and
- applying an electrical voltage between the outlet of the outlet channel and a component at the outlet of the outlet channel, so that adhesive particles generated by the metering process are drawn through the electrostatically charged component (40) and collected, whereby the component (40) is designed as a collar which is attached to the metering device (1), which is preferably removable.

2. Process in accordance with Claim 1, **characterized by**
- the determination of the viscosity of the fluid adhesive in the metering device (1) and
- a comparison of the determined viscosity with the target viscosity of the fluid adhesive and / or
- an adjustment of the viscosity on the basis of the target viscosity of the fluid material.

3. Process in accordance with any one of the preceding claims, **characterized in that** means for heating the fluid adhesive are provided to reduce the viscosity and / or means for cooling the fluid adhesive are provided to increase the viscosity and / or that means for thinning the fluid adhesive are provided to reduce the viscosity and / or means for thickening the fluid adhesive are provided to increase the viscosity of the fluid adhesive.

4. Process in accordance with any one of the above Claims, **characterized by**
- an adjustment of the pressure with which the fluid adhesive is provided for the metering device (1) and / or
- an adjustment of the times during which the closure device (160) is in an open or a closed position and / or
- an adjustment of the flow volume that is formed between the closure device (160) and the outlet channel (170) when the closure device (160) is in an open position.

5. Process in accordance with any one of the above Claims, **characterized in that**
- the determination of the viscosity comprises the measurement of the temperature of the fluid and, in particular, a comparison of the measured temperature with a temperature-viscosity calibration curve and / or
- the temperature measurement is based on a temperature-dependent expansion or contraction of at least one material and / or
- the temperature measurement is based on a frequency measurement and / or
- the temperature measurement is based on a measurement of the electrical resistance, the electrical current and / or the electrical voltage and / or
- the viscosity is determined by means of a measurement of the pressure of the fluid adhesive and / or
- the viscosity is determined by means of the movement of a test body in the fluid adhesive and / or the penetration depth of the test body in the fluid adhesive and / or
- the viscosity is determined by means of the movement of the closure device (160) in the fluid adhesive and / or a relatively changed position of the closure device (160) in the fluid adhesive and / or
- the viscosity is determined by means of an acoustic measurement and/or by means of a high-frequency measurement.

6. Process in accordance with any one of the above Claims, **characterized in that**
- a carrier on which the fluid adhesive is to be metered is detected before the application of the fluid adhesive and / or
- the viscosity of the fluid adhesive to be metered is adapted to the carrier.

7. Process in accordance with any one of the preceding Claims, **characterized in that** the electrical voltage is controlled and/or regulated depending on the viscosity of the adhesive and/or on a metering frequency.

8. Adhesive application device with at least one metering device, comprising
- a device for applying pressure to the fluid adhesive,
- a chamber with an outlet channel (170) to provide the fluid adhesive,
- a closure device (160) for the outlet channel (170), so that the fluid adhesive provided can be metered, and
- at least one particle collecting device (40) for collecting particles of the fluid adhesive generated during metering at the outlet of the outlet channel,
**characterized in that** the particle collecting device (40) is designed as an electrostatic trap (40) and comprises a voltage source for applying voltage between the electrostatic trap (40) and the outlet of the outlet channel (170), whereby the particle collecting device (40) is designed as a collar which is attached to the metering device (1), which is preferably removable.

9. Adhesive application device in accordance with Claim 8, **characterized in that** the particle collecting device (40) is coated at least partly with a non-conductive material and / or a textile which is preferably removable and which is attached to the particle collecting device (40).

10. Adhesive application device in accordance with any one of Claims 8 or 9, **characterized in that** the particle collecting device (40) has a coating, at least in sections, for collecting and / or increasing the collecting effect.

11. Adhesive application device in accordance with any one of Claims 8 to 10, **characterized by** means for detecting the viscosity of the fluid adhesive and a control device which controls the closure device (160), whereby the application quantity is regulated to take account of the measured value of viscosity.

12. Adhesive application device in accordance with any one of Claims 8 to 11, **characterized in that**
- the means for detecting the viscosity (20) comprise at least one temperature sensor and / or
- the means for detecting the viscosity (20) comprise at least one pressure sensor and / or
- the means for detecting the viscosity (20) comprise a test body whose movement in the fluid adhesive can be evaluated and / or
- the means for detecting the viscosity (20) comprise a transmitter and preferably a receiver for ultrasound and / or high frequency.

13. Adhesive application device in accordance with any one of claims 11 or 12, **characterized by** a regulating system for adjusting the viscosity of the fluid adhesive, preferably comprising means for adjusting the viscosity (30) and / or a memory device in which at least one temperature-viscosity calibration curve and / or one pressure-viscosity calibration curve and / or one motion-viscosity calibration curve and / or one carrier-viscosity calibration curve is stored.

14. Adhesive application device in accordance with any one of Claims 11 to 13, **characterized by**
- a sensor for detecting the carrier on which the fluid adhesive is to be metered, whereby, to detect the carrier, the sensor is located in front of the metering device (1) and / or
- a sensor for detecting the carrier on which the fluid adhesive is to be metered, whereby, to detect the carrier, the sensor is located in the metering device (1) and performs a preliminary measurement from this metering measuring device (1) and / or
- the circumstance that the metering device (1) can be controlled wirelessly and / or the means for the viscosity adjustment (30) of the fluid adhesive can be coupled to wirelessly transmitted signals.

15. Adhesive application device in accordance with any one of Claims 8 to 14, **characterized in that** the voltage source for applying the voltage between the electrostatic trap (40) and the outlet of the outlet channel (170) can be controlled and/or regulated depending on the viscosity of the adhesive and/or the metering frequency of the closure device (160).

## Revendications

1. Procédé de dosage et d'application d'une colle, étapes du procédé comprises
- Préparation d'une colle fluide destinée à un dispositif de dosage (1),
- Application de la colle fluide par simple pression,
- dosage de la colle préparée au niveau du canal de sortie (170) du dispositif de dosage (1) via l'ouverture et/ou la fermeture successive d'un dispositif de fermeture (160) placé sur le canal de sortie (170) et
- application d'une tension électrique entre l'extrémité du canal de sortie et le composant placé à l'extrémité du canal de sortie, de manière à attirer et à retenir les particules de colle générées lors du dosage au moyen du composant chargé électrostatiquement (40), ce composant (40) ayant la forme d'un col, de préférence amovible, fixé au dispositif de dosage (1).

2. Procédé selon la revendication 1, **caractérisé par**
- une détermination de la viscosité de la colle liquide à l'intérieur du dispositif de dosage (1) et
- une comparaison de la viscosité déterminée avec la viscosité idéale de la colle fluide et / ou
- au moyen d'un ajustement de la viscosité à une viscosité idéale pour le matériau fluide.

3. Procédé selon l'une des revendications précédentes, **caractérisé par en ce que** sont utilisées des techniques de chauffage pour abaisser la viscosité et / ou des techniques de refroidissement de la colle fluide pour accroître la viscosité et / ou des techniques de dilution pour abaisser la viscosité et / ou des techniques d'épaississement pour accroître la viscosité de la colle fluide.

4. Procédé selon l'une des revendications précédentes, **caractérisé par**
- un ajustement de la pression utilisée pour préparer le dispositif de dosage de la colle fluide (1) et / ou
- un ajustement de la durée pendant laquelle le dispositif de fermeture (160) se trouve en position ouverte ou fermé et / ou
- un ajustement du débit formé entre le dispositif de fermeture (160) et le canal de sortie (170) lorsque le dispositif de fermeture (160) se trouve en position ouverte.

5. Procédé selon l'une des revendications précédentes, **caractérisé en ce que**
- la détermination de la viscosité inclut une mesure de la température de la colle fluide et en particulier une comparaison de la température mesurée à une courbe de température-viscosité type et / ou
- la mesure de la température repose sur une dilatation ou contraction due aux variations de températures d'au moins un matériau et / ou
- la mesure de la température repose sur une mesure de la fréquence et /ou
- la mesure de la température repose sur la mesure d'une résistance électrique, d'un courant électrique et /ou d'une tension électrique et / ou
- la viscosité est déterminée au moyen d'une mesure de la pression de la colle fluide et / ou
- la viscosité est déterminée au moyen du déplacement d'un objet de test à l'intérieur de la colle fluide et / ou d'une immersion en profondeur de l'objet de test dans la colle fluide et / ou
- la viscosité est déterminée au moyen du déplacement du dispositif de fermeture (160) à l'intérieur de la colle fluide et / ou d'un changement de position relatif du dispositif de fermeture (160) à l'intérieur de la colle fluide et / ou
- la viscosité est déterminée au moyen d'un procédé de mesure acoustique et/ou de mesure à haute fréquence.

6. Procédé selon l'une des revendications précédentes, **caractérisé en ce qu'**
- un support destiné au dosage de la colle fluide est reconnu avant l'application de la colle fluide et / ou
- la viscosité de la colle fluide à doser est ajustée sur le support.

7. Procédé selon l'une des revendications précédentes, **caractérisé en ce que** la tension électrique est pilotée et/ou ajustée au moins en fonction de la viscosité de la colle et/ou de la fréquence de dosage.

8. Dispositif d'application de colle avec au moins un dispositif de dosage incluant
- un dispositif de pressurisation de la colle fluide,
- une chambre munie d'un canal de sortie (170) destinée à la préparation de la colle fluide,
- un dispositif de fermeture (160) situé sur le canal de sortie (170), afin de permettre le dosage de la colle fluide et
- au moins un dispositif de récupération des particules (40) pour retenir les particules générées lors du dosage à l'extrémité du canal de sortie de la colle fluide,
**caractérisé en ce que** le dispositif de récupération des particules (40) agit comme un récepteur électrostatique (40) et une source de tension à appliquer entre le récepteur électrostatique (40) et l'extrémité du canal de sortie (170), le dispositif de récupération des particules (40) ayant la forme d'un col, de préférence amovible, fixé au dispositif de dosage (1).

9. Dispositif d'application de colle selon la revendication 8, **caractérisé en ce que** le dispositif de récupération des particules (40) est en partie revêtu d'un matériau non conducteur et / ou d'un textile, de préférence amovible, fixé sur le dispositif de récupération des particules (40).

10. Dispositif d'application de colle selon la revendication 8 ou 9, **caractérisé en ce que** le dispositif de récupération des particules (40) présente, au moins sur certaines portions, un revêtement destiné à récupérer les particules et / ou à augmenter la capacité de récupération.

11. Dispositif d'application de colle selon l'une des revendications comprises entre 8 et 10, **caractérisé par** un moyen de détection de la viscosité de la colle fluide et un dispositif de régulation pilotant le dispositif de fermeture (160), et ajustant la quantité à appliquer en fonction de la valeur de viscosité mesurée.

12. Dispositif d'application de colle selon l'une des revendications comprises entre 8 et 11, **caractérisé en ce que**
- les moyens de détermination de la viscosité (20) comprennent au moins un capteur de température et / ou
- que les moyens de détermination de la viscosité (20) comprennent au moins un capteur de pression et / ou
- que les moyens de détermination de la viscosité (20) comprennent un objet de test, dont il est possible de mesurer le déplacement à l'intérieur de la colle fluide et / ou
- que les moyens de détermination de la viscosité (20) comprennent un émetteur et de préférence un récepteur à ultrason et /ou haute fréquence.

13. Dispositif d'application de colle selon l'une des revendications 11 ou 12 **caractérisé par** un système de régulation destiné à ajuster la viscosité de la colle fluide, de préférence comprenant un moyen d'ajuster la viscosité (30) et / ou un enregistreur contenant au moins une courbe de température-viscosité type et / ou une courbe de pression-viscosité type et / ou une courbe de déplacement-viscosité type et / ou une courbe support-viscosité type.

14. Dispositif d'application de colle selon l'une des revendications comprises entre 11 et 13, **caractérisé par**
- un capteur pour la reconnaissance du support, dans lequel la colle fluide doit être dosée, ce capteur de reconnaissance du support étant positionné en amont du dispositif de dosage (1) et / ou
- un capteur destiné à la reconnaissance du support, dans lequel le matériau liquide doit être dosé, ce capteur de reconnaissance du support se trouvant à l'intérieur du dispositif de dosage (1) et réalisant depuis le dispositif de dosage (1) une mesure préalable et/ou
- que le dispositif de dosage (1) puisse s'ajuster sans fil et / ou le moyen d'ajuster la viscosité (30) de la colle fluide puisse se connecter à un signal sans fil.

15. Dispositif d'application de colle selon les revendications 8 à 14 **caractérisé par** la possibilité de régler et/ou d'ajuster la source de tension pour l'application de la tension entre le récepteur électrostatique (40) et l'extrémité du canal de sortie (170), en fonction de la viscosité de la colle et/ou de la fréquence de dosage du dispositif de fermeture (160).
